# EUROPÄISCHE PATENTSCHRIFT

(11) **EP 1 070 917 B1**
(45) Veröffentlichungstag und Bekanntmachung des Hinweises auf die Patenterteilung: **17.09.2003**
(21) Anmeldenummer: 00810632.0
(22) Anmeldetag: 18.07.2000
(51) Int. Cl.: F23D 14/48, F15C 1/22, F23D 14/02, F23D 17/00, F23D 14/62, F23C 7/00

(54) **Verfahren zur aktiven Unterdrückung von strömungsmechanischen Instabilitäten in einem Verbrennungssystem sowie Verbrennungssystem zur Durchführung des Verfahrens**
Process for active suppression of fluidic instabilities in a combustion system and combustion system for carrying out the process
Procédé pour la suppression active d'instabilités fluidiques dans un système de combustion et système de combustion pour la mise en oeuvre du procédé

(30) Priorität: 23.07.1999 DE 19934612
(43) Veröffentlichungstag der Anmeldung: 24.01.2001
(73) Patentinhaber: ALSTOM (Switzerland) Ltd, 5401 Baden (CH)
(72) Erfinder: Eroglu, Adnan, Dr., 5417 Untersiggenthal (CH); Paschereit, Christian Oliver, Dr., 5400 Baden (CH); Polifke, Wolfgang, Prof., Dr., 85354 Freising (DE)

(56) Entgegenhaltungen:
- EP-A- 0 672 862
- EP-B- 0 321 809
- US-A- 3 388 862
- US-A- 3 748 852

## Beschreibung

### TECHNISCHES GEBIET

Die vorliegende Erfindung bezieht sich auf das Gebiet der Verbrennungstechnik. Sie betrifft ein Verfahren zur aktiven Unterdrückung von strömungsmechanischen Instabilitäten in einem Verbrennungssystem gemäss dem Oberbegriff des Anspruchs 1. Sie betrifft weiterhin ein Verbrennungssystem zur Durchführung des Verfahrens.

### STAND DER TECHNIK

Thermoakustische Schwingungen stellen eine Gefahr für jede Art von Verbrennungsanwendungen dar. Sie führen zu Druckschwankungen hoher Amplitude, zu einer Einschränkung des Betriebsbereiches und können unerwünschte Emissionen erhöhen. Dieses trifft insbesondere für Verbrennungssysteme mit geringer akustischer Dämpfung zu, wie sie beispielsweise bei Gasturbinen eingesetzt werden. Um eine hohe Leistung in Bezug auf Pulsationen und Emissionen über einen weiten Betriebsbereich zu garantieren, kann eine aktive Kontrolle der Verbrennungsschwingungen notwendig sein.

Es sind bereits verschiedene Techniken zur Kontrolle bzw. Unterdrückung von Verbrennungsinstabilitäten mittels eines aktiven Kontrollsystems vorgeschlagen worden, bei denen entweder in einer offenen oder geschlossenen Regelschleife die Zufuhr des Brennstoffs und/oder der Verbrennungsluft zum Brenner oder den Brennem in definierter Weise gesteuert bzw. moduliert wird. So bezieht sich eine ältere, nicht vorveröffentlichte Anmeldung der Anmelderin beispielsweise auf die aktive Kontrolle der Instabilitäten bei einem Vormischbrenner, wie er z.B. in der EP-B1-0 321 809 in der dortigen Fig. 1 wiedergegeben ist. In einer offenen Schleife werden bei einem solchen Vormischbrenner die Brennstoffströme in den beiden äusseren Brennstoffleitungen (8, 9 in Fig. 1 der EP-B1-0 321 809) asymmetrisch mit Frequenzen zwischen 0,3 Hz und 5 kHz, vorzugsweise zwischen 5 Hz und 200 Hz, moduliert. Die Modulation erfolgt mit Hilfe zwei Brennstoffventilen, die in die Brennstoffleitungen eingefügt sind.

Nachteilig ist bei der Verwendung von mechanisch bewegten, elektrisch angetriebenen Brennstoffventilen, das mechanisch bewegte Teile vorhanden sind, die bei den angewandten Modulationsfrequenzen einem erhöhten Verschleiss unterworfen sind und hinsichtlich der Funktionssicherheit Einschränkungen unterliegen. Nachteilig ist aber auch der eigenständige Energiebedarf der Ventile, der zusätzliche Schaltungsmassnahmen erforderlich macht. Fluidikelemente zur Modulation der Brennstoffzufuhr sind aus US 3 748 852 und US 3 388 862 bekannt.

### DARSTELLUNG DER ERFINDUNG

Es ist daher Aufgabe der Erfindung, ein Verfahren zur aktiven Kontrolle der Verbrennungsinstabilitäten anzugeben, das einfach und funktionssicher ist und hinsichtlich der apparativen Voraussetzungen nur geringe Anforderungen stellt.

Die Aufgabe wird durch die Gesamtheit der Merkmale des Anspruchs 1 gelöst. Der Kern der Erfindung besteht darin, für die Modulation der Brennstoffzufuhr anstelle der anfälligen mechanisch betätigten Ventile Methoden der Fluidik einzusetzen, d.h., die Brennstoffströme durch strömungstechnische Mittel ohne bewegte Teile zu verändern, wobei Fluidikschalter bzw. -steuerungselemente zum Einsatz kommen.

Eine bevorzugte Ausführungsform des erfindungsgemässen Verfahrens ist dadurch gekennzeichnet, dass innerhalb des Verbrennungssystems der Brennstoff in zwei getrennten Brennstoffleitungen zum Vormischen geleitet wird, und dass zur Modulation des zugeführten Brennstoffs der Brennstoffmassenstrom mit Mitteln der Fluidik alternierend in unterschiedlicher Weise auf beide Brennstoffleitungen aufgeteilt wird. Eine solche alternierende Aufteilung ist insbesondere für Vormischbrenner der o.g. Art geeignet, weil hierdurch auf vorteilhafte Weise die Axialsymmetrie der Verbrennungsflamme gestört und die mit der Axialsymmetrie verbundenen axialsymmetrischen Wirbelstrukturen und Druckschwingungen unterdrückt bzw. an ihrer Entstehung gehindert werden. Die altemierende Aufteilung kann beispielsweise darin bestehen, dass über beide Brennstoffleitungen gleichermassen eine erster unmodulierter Teilmassenstrom an Brennstoff zugeführt wird, während ein zweiter Teilmassenstrom alternierend über eine der beiden Brennstoffleitungen zusätzlich zugeführt wird. Hierbei wird in der Brennstoffzufuhr nicht die volle Modulationstiefe ausgenutzt.

Es ist aber auch denkbar, dass gemäss einer bevorzugten Weiterbildung der Ausführungsform der (gesamten) Brennstoffmassenstrom alternierend über eine der beiden Brennstoffleitungen geleitet wird (volle Modulationstiefe).

Die Modulation erfolgt vorzugsweise mit einer periodischen Zeitfunktion vorgegebener Frequenz und Amplitude. Die Frequenzen richten sich dabei nach der Geometrie und Betriebsweise des Verbrennungssystems und liegen üblicherweise in einem Bereich, der weiter oben im Zusammenhang mit dem Stand der Technik bereits genannt worden ist.

Die Zerstörung der Schwingungen begünstigenden Symmetrien in der Flamme bzw. Brennkammer kann dabei einerseits dadurch erreicht werden, dass der Brennstoff über die beiden Brennstoffleitungen zu einer einzigen Vormischeinrichtung geleitet und dort an unterschiedlichen Stellen eingedüst wird.

Es ist aber auch denkbar, dass der Brennstoff über die beiden Brennstoffleitungen zu verschiedenen Vormischeinrichtungen (z.B. Vormischbrennern) innerhalb desselben Verbrennungssystems geleitet und dort eingedüst wird, was zu einer Symmetrieunterdrückung innerhalb des Gesamtsystems mehrerer Vormischeinrichtungen führt.

Das erfindungsgemässe Verbrennungssystem, welches eine Vormischeinrichtung zum Vermischen des Brennstoffs mit der Verbrennungsluft, wenigstens eine Brennstoffleitung zum Zuführen des Brennstoffs zur Vormischeinrichtung, sowie Mittel zur Modulation des Massenstromes des zugeführten Brennstoffs umfasst, ist dadurch gekennzeichnet, dass die Modulationsmittel ein Fluidikelement umfassen.

Eine bevorzugte Ausführungsform des Verbrennungssystems nach der Erfindung zeichnet sich dadurch aus, dass der Brennstoff über zwei Brennstoffleitungen zugeführt wird, und dass das Fluidikelement so ausgebildet und mit den beiden Brennstoffleitungen verbunden ist, dass bei der Modulation zumindest ein Teil des zugeführten Brennstoffmassenstroms altemierend auf eine der beiden Brennstoffleitungen umgeschaltet wird. Insbesondere führen die beiden Brennstoffleitungen zur selben Vormischeinrichtung, und die Vormischeinrichtung ist so ausgebildet, dass der Brennstoff aus jeder der Brennstoffleitungen an einer anderen Stelle der Vormischeinrichtung eingedüst wird.

Bevorzugt umfasst das verwendete Fluidikelement einen Brennstoffeinlass und zwei vom Brennstoffeinlass Y-förmig abzweigende und mit den Brennstoffleitungen in Verbindung stehende Brennstoffauslässe, sowie zwei quer zum Brennstoffeinlass verlaufende, einander gegenüberliegende Steuerkanäle, welche im Bereich der Abzweigung der Brennstoffauslässe in den Brennstoffeinlass münden und durch Beaufschlagung mit Ueber- oder Unterdruck eine Umlenkung des durch den Brennstoffeinlass eintretenden Brennstoffmassenstromes von einem zum anderen Brennstoffauslass ermöglichen.

Besonders einfach wird die gewünschte Modulation mit Hilfe dieses Fluidikelementes erreicht, wenn die beiden Steuerkanäle durch ein ausserhalb des Fluidikelementes verlaufendes Verbindungsrohr vorgegebener Länge in einem geschlossenen Kreis miteinander verbunden sind.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: ein erstes Ausführungsbeispiel eines Verbrennungssystems nach der Erfindung mit einem Vormischbrenner, der über zwei unterschiedliche Brennstoffleitungen mittels eines Fluidikelementes moduliert mit Brennstoff versorgt wird;
- Fig. 2: ein zweites Ausführungsbeispiel eines Verbrennungssystems nach der Erfindung mit zwei parallel arbeitenden Vormischbrennern, die jeweils über eine Brennstoffleitung mittels eines Fluidikelementes moduliert mit Brennstoff versorgt werden;
- Fig. 3: ein drittes Ausführungsbeispiel eines Verbrennungssystems nach der Erfindung mit einem Mischrohr, in welches im Bereich eines Drallelementes von zwei gegenüberliegenden Seiten Brennstoff eingedüst wird, der über zwei Brennstoffleitungen mittels eines Fluidikelementes moduliert herangeführt wird;
- Fig. 4: den inneren Aufbau eines Fluidikelementes, wie es bevorzugt in den Ausführungsbeispielen gemäss Fig. 1 bis 3 eingesetzt wird; und
- Fig. 5: die bevorzugte Konfiguration des Fluidikelementes aus Fig. 4 als selbsttätig schwingendes Kippelement.

### WEGE ZUR AUSFÜHRUNG DER ERFINDUNG

In Fig. 1 ein erstes Ausführungsbeispiel eines Verbrennungssystems nach der Erfindung wiedergegeben. Das Verbrennungssystem 10 umfasst einen (schematisiert dargestellten) Vormischbrenner 17, der beispielsweise als Doppelkegelbrenner ausgebildet ist, wie dies in Fig. 1 der EP-B1-0 321 809 gezeigt ist. Beim Vormischbrenner 17 wird ein (gasförmiger) Brennstoff an zwei gegenüberliegenden Seiten eingedüst und mit der notwendigen Verbrennungsluft vermischt. Der Brennstoff für den Vormischbrenner 17 wird dazu über zwei getrennte Brennstoffleitungen 15 und 16 herangeführt, die über ein Fluidikelement 11 aus einem gemeinsamen Brennstoffeinlass 12 gespeist werden.

Das Fluidikelement 11 hat vorzugsweise den in Fig. 4 wiedergegebenen (schematisierten) inneren Aufbau. Der Brennstoffeinlass 12 verzweigt sich nach einer Verengung im Inneren des Elementes Y-förmig in zwei schräg abgehende Brennstoffauslässe 31 und 32, an welche die Brennstoffleitungen 15, 16. angeschlossen sind. Weiterhin sind im Inneren des Fluidikelementes zwei quer zum Brennstoffeinlass 12 verlaufende, einander gegenüberliegende Steuerkanäle 27 und 28 vorgesehen, die im Bereich der Abzweigung der Brennstoffauslässe 31, 32 in den Brennstoffeinlass 12 münden. Die Funktion des Fluidikelementes 11 basiert auf den Prinzipien des Prandtl-Diffusors und des Coanda-Effekts. Der durch den Brennstoffeinlass 12 einströmende Massenstrom hat die natürliche Tendenz, infolge des Coanda-Effekts durch einen der Brennstoffauslässe 31, 32 abzuströmen (in Fig. 4 ist durch die Pfeile angedeutet, dass der Strom in diesem Beispiel durch den oberen Brennstoffauslass 31 abströmt). Durch Beaufschlagung mit Ueberdruck in dem einen Steuerkanal (27 in Fig. 4) oder Unterdruck im anderen Steuerkanal (28 in Fig. 4) kann eine Umlenkung des durch den Brennstoffeinlass 12 eintretenden Brennstoffmassenstromes von einem Brennstoffauslass 31 zum anderen Brennstoffauslass 32 bewirkt werden, und umgekehrt.

Wird also dass Fluidikelement 11 in Fig. 1 aus einer Steuerung 14 über eine Steuerleitung 13 mit entsprechenden periodischen Druckstössen auf die Steuerkanäle 27, 28 des Fluidikelementes angesteuert, verteilt es periodisch umschaltend den Brennstoffmassenstrom am Brennstoffeinlass 12 auf einen der beiden Brennstoffauslässe 31, 32 und damit auf eine der beiden Brennstoffleitungen 15, 16. Die Umschaltfrequenz und damit die Modulationsfrequenz der Brennstoffzufuhr wird dabei von der Steuerung 14 vorgegeben.

Besonders einfach wird die Modulationsanordnung, wenn auf die (gestrichelt eingezeichnete) Steuerung 14 samt Steuerungsleitung 13 ganz verzichtet wird. In diesem Fall werden - wie in Fig. 5 dargestellt - die beiden Steuerungskanäle 27 und 28 extern durch ein Verbindungsrohr 29 miteinander verbunden und bilden so einen geschlossenen Kreis. Bei einer derartigen Konfiguration des Fluidikelementes kommt es zu selbsttätigen Kippschwingungen, die ein periodisches Umschalten der Strömung zwischen den Brennstoffauslässen 31 und 32 bewirken. Die Geometrie des Kreises, insbesondere die wirksame Länge des Verbindungsrohres 29, bestimmt dabei die Kippfrequenz und kann so gewählt werden, dass sich eine zur Unterdrückung der Verbrennungsschwingungen optimale Modulationsfrequenz einstellt. Der besondere Vorteil dieser Anordnung liegt darin, dass keinerlei Versorgungs- oder Steuerungseinrichtungen für die Modulation benötigt werden.

Im Beispiel der Fig. 1 wird die gesamte Brennstoffzufuhr zum Vormischbrenner 17 moduliert (100%-Modulation). Es ist aber - wie weiter oben bereits erwähnt - im Rahmen der Erfindung durchaus auch denkbar und sinnvoll, nur einen Teilstrom zwischen den beiden Brennstoffleitungen 15 und 16 periodisch umzuschalten, während der übrige Brennstoffstrom gleichermassen durch beiden Leitungen fliesst. Entsprechend währen in Fig. 1 Bypassleitungen vom Brennstoffeinlass 12 zu den Brennstoffleitungen 15, 16 vorzusehen, welche das Fluidikelement 11 überbrücken.

Während im Ausführungsbeispiel der Fig. 1 die Modulation der Brennstoffzufuhr durch periodisches Hin- und Herschalten zwischen den beiden Brennstoffleitungen 15, 16 die Symmetrie im angeschlossenen Vormischbrenner 17 selbst störend beeinflusst, kann gemäss Fig. 2 die gewünschte Symmetriestörung bei einem Verbrennungssystem 20, bei dem mehrere Vormischbrenner 18, 19 parallel in eine Brennkammer arbeiten, auch dadurch erreicht werden, dass die beiden aus dem Fluidikelement 11 kommenden (modulierten) Brennstoffleitungen 15, 16 separat an die verschiedenen Vormischbrenner 18, 19 angeschlossen werden. In diesem Fall verhindert die Interaktion zwischen den beiden Vormischbrennem 18, 19 die Ausbildung der thermoakustischen Instabilitäten.

Schliesslich ist es im Rahmen der Erfindung auch denkbar, gemäss Fig. 3 anstelle eines Vormischbrenners ein Mischrohr 21 zu modulieren. Bei diesem Mischrohr 21 sind die Brennstoffleitungen 15, 16 vom Fluidikelement 11 kommend an zwei gegenüberliegende Eindüsvorrichtungen 23, 24 angeschlossen, durch die der Brennstoff im Bereich eines im Inneren des Mischrohres 21 angeordneten Drallelementes 25 eingedüst und mit der durch den Lufteinlass 22 einströmenden Verbrennungsluft wirbelnd vermischt wird. Bei entsprechender Modulation im Fluidikelement 11 werden dann Instabilitäten in der durch den Auslass 26 austretenden Luft-Brennstoff-Mischung unterdrückt. Das Mischrohr 21 mit dem Drallelement kann dabei ähnlich aufgebaut sein, wie dies in der US-A-4,226,083 beschrieben ist.

### BEZUGSZEICHENLISTE

- 10,20,30: Verbrennungssystem
- 11: Fluidikelement
- 12: Brennstoffeinlass
- 13: Steuerungsleitung
- 14: Steuerung
- 15,16: Brennstoffleitung
- 17,18,19: Vormischbrenner (Doppelkegel- oder EV-Brenner)
- 21: Mischrohr
- 22: Lufteinlass
- 23,24: Eindüsvorrichtung
- 25: Drallelement
- 26: Auslass
- 27,28: Steuerkanal
- 29: Verbindungsrohr
- 31,32: Brennstoffauslass

## Patentansprüche

1. Verfahren zur aktiven Unterdrückung von strömungsmechanischen Instabilitäten in einem Verbrennungssystem (10, 20, 30), in dem flüssiger oder gasförmiger Brennstoff mit Verbrennungsluft vorgemischt und Brennstoff-Luft-Mischung anschliessend verbrannt wird, bei welchem Verfahren der Massenstrom des zugeführten Brennstoffs nach Massgabe einer ausgewählten Zeitfunktion moduliert wird, **dadurch gekennzeichnet, dass** die Modulation mit Mitteln der Fluidik (11) erfolgt.

2. Verfahren nach Anspruch 1, **dadurch gekennzeichnet, dass** innerhalb des Verbrennungssystems (10, 20, 30) der Brennstoff in zwei getrennten Brennstoffleitungen (15, 16) zum Vormischen geleitet wird, und dass zur Modulation des zugeführten Brennstoffs der Brennstoffmassenstrom mit Mitteln der Fluidik (11) altemierend in unterschiedlicher Weise auf beide Brennstoffleitungen (15, 16) aufgeteilt wird.

3. Verfahren nach Anspruch 2, **dadurch gekennzeichnet, dass** der Brennstoffmassernstrom altemierend über eine der beiden Brennstoffleitungen (15, 16) geleitet wird.

4. Verfahren nach einem der Ansprüche 1 bis 3, **dadurch gekennzeichnet, dass** die Modulation mit einer periodischen Zeitfunktion vorgegebener Frequenz und Amplitude erfolgt.

5. Verfahren nach einem der Ansprüche 2 und 3, **dadurch gekennzeichnet, dass** der Brennstoff über die beiden Brennstoffleitungen (15, 16) zu einer einzigen Vormischeinrichtung (17, 21) geleitet und dort an unterschiedlichen Stellen eingedüst wird.

6. Verfahren nach einem der Ansprüche 2 und 3, **dadurch gekennzeichnet, dass** der Brennstoff über die beiden Brennstoffleitungen (15, 16) zu verschiedenen Vormischeinrichtungen (18, 19) innerhalb desselben Verbrennungssystems (20) geleitet und dort eingedüst wird.

7. Verbrennungssystem (10, 20, 30) zur Durchführung des Verfahrens nach einem der Ansprüche 1 bis 6, welches Verbrennungssystem (10, 20, 30) eine Vormischeinrichtung (17, 18, 19, 21) zum Vermischen des Brennstoffs mit der Verbrennungsluft, wenigstens eine Brennstoffleitung (15, 16) zum Zuführen des Brennstoffs zur Vormischeinrichtung (10, 20, 30), sowie Mittel zur Modulation des Massenstromes des zugeführten Brennstoffs umfasst, **dadurch gekennzeichnet, dass** die Modulationsmittel ein Fluidikelement (11) umfassen.

8. Verbrennungssystem nach Anspruch 7, **dadurch gekennzeichnet, dass** der Brennstoff über zwei Brennstoffleitungen (15, 16) zugeführt wird, und dass das Fluidikelement (11) so ausgebildet und mit den beiden Brennstoffleitungen (15, 16) verbunden ist, dass bei der Modulation zumindest ein Teil des zugeführten Brennstoffmassenstroms alternierend auf eine der beiden Brennstoffleitungen (15, 16) umgeschaltet wird.

9. Verbrennungssystem nach Anspruch 8, **dadurch gekennzeichnet, dass** die beiden Brennstoffleitungen (15, 16) zu verschiedenen Vormischeinrichtungen (18, 19) innerhalb des Verbrennungssystems (20) führen.

10. Verbrennungssystem nach Anspruch 9, **dadurch gekennzeichnet, dass** die Vormischeinrichtungen Vormischbrenner (18, 19) sind.

11. Verbrennungssystem nach Anspruch 8, **dadurch gekennzeichnet, dass** die beiden Brennstoffleitungen (15, 16) zur selben Vormischeinrichtung (17, 21) führen, und dass die Vormischeinrichtung (17, 21) so ausgebildet ist, dass der Brennstoff aus jeder der Brennstoffleitungen (15, 16) an einer anderen Stelle der Vormischeinrichtung (17, 21) eingedüst wird.

12. Verbrennungssystem nach Anspruch 11, **dadurch gekennzeichnet, dass** die Vormischeinrichtung (17, 21) eine Hauptströmungsrichtung für das Brennstoff-Luft-Gemisch aufweist, und dass der über die beiden Brennstoffleitungen (15, 16) herangeführte Brennstoff quer zur Hauptströmungsrichtung an einander gegenüberliegenden Stellen (23, 24) eingedüst wird.

13. Verbrennungssystem nach einem der Ansprüche 11 und 12, **dadurch gekennzeichnet, dass** die Vormischeinrichtung ein Vormischbrenner (17) ist.

14. Verbrennungssystem nach einem der Ansprüche 11 und 12, **dadurch gekennzeichnet, dass** die Vormischeinrichtung ein Mischrohr (21) ist.

15. Verbrennungssystem nach Anspruch 14, **dadurch gekennzeichnet, dass** das Mischrohr (21) in seinem Inneren ein Drallelement (25) aufweist, und dass im Bereich des Drallelementes (25) zwei gegenüberliegende, quer zur Rohrachse in das Mischrohr (21) gerichtete Eindüsvorrichtungen (23, 24) angeordnet sind.

16. Verbrennungssystem nach einem der Ansprüche 8 bis 15, **dadurch gekennzeichnet, dass** das Fluidikelement (11) einen Brennstoffeinlass (12) und zwei vom Brennstoffeinlass (12) Y-förmig abzweigende und mit den Brennstoffleitungen (15, 16) in Verbindung stehende Brennstoffauslässe (31, 32) umfasst, und dass zwei quer zum Brennstoffeinlass (12) verlaufende, einander gegenüberliegende Steuerkanäle (27, 28) vorgesehen sind, welche im Bereich der Abzweigung der Brennstoffauslässe (31, 32) in den Brennstoffeinlass (12) münden und durch Beaufschlagung mit Ueber- oder Unterdruck eine Umlenkung des durch den Brennstoffeinlass (12) eintretenden Brennstoffmassenstromes von einem zum anderen Brennstoffauslass (31 bzw. 32) ermöglichen.

17. Verbrennungssystem nach Anspruch 16, **dadurch gekennzeichnet, dass** die beiden Steuerkanäle (27, 28) durch ein ausserhalb des Fluidikelementes (11) verlaufendes Verbindungsrohr (29) vorgegebener Länge in einem geschlossenen Kreis miteinander verbunden sind.

## Claims

1. Method for active suppression of hydrodynamic instabilities in a combustion system (10, 20, 30), in which liquid or gaseous fuel is premixed with combustion air and the fuel/air mixture is then burnt, in which method the mass flow of the supplied fuel is modulated on the basis of a selected time function, **characterized in that** the modulation is carried using fluidics means (11).

2. Method according to Claim 1, **characterized in that**, within the combustion system (10, 20, 30), the fuel is passed to two separate fuel lines (15, 16) for premixing, and **in that**, in order to modulate the supplied fuel, the fuel mass flow is alternately split in a different manner between the two fuel lines (15, 16) by fluidics means (11).

3. Method according to Claim 2, **characterized in that** the fuel mass flow is passed alternately via one of the two fuel lines (15, 16).

4. Method according to one of Claims 1 to 3, **characterized in that** the modulation is carried out using a periodic time function, at a predetermined frequency and with a predetermined amplitude.

5. Method according to one of Claims 2 or 3, **characterized in that** the fuel is passed via the two fuel lines (15, 16) to a single premixing device (17, 21) and is injected at different points there.

6. Method according to one of Claims 2 or 3, **characterized in that** the fuel is passed via the two fuel lines (15, 16) to different premixing devices (18, 19) within the same combustion system (20), and is injected there.

7. Combustion system (10, 20, 30) for carrying out ,the method according to one of Claims 1 to 6, which combustion system (10, 20, 30) comprises a premixing device (17, 18, 19, 21) for mixing the fuel with the combustion air, at least one fuel line (15, 16) for supplying the fuel to the premixing device (10, 20, 30) and means for modulation of the mass flow of the supplied fuel, **characterized in that** the modulation means comprise a fluidics element (11).

8. Combustion system according to Claim 7, **characterized in that** the fuel is supplied via two fuel lines (15, 16), and **in that** the fluidics element (11) is designed and is connected to the two fuel lines (15, 16) such that, when modulation occurs, at least a portion of the supplied fuel mass flow is switched alternately to one of the two fuel lines (15, 16).

9. Combustion system according to Claim 8, **characterized in that** the two fuel lines (15, 16) lead to different premixing devices (18, 19) within the combustion system (20).

10. Combustion system according to Claim 9, **characterized in that** the premixing devices are premixing burners (18, 19).

11. Combustion system according to Claim 8, **characterized in that** the two fuel lines (15, 16) lead to the same premixing device (17, 21), and **in that** the premixing device (17, 21) is designed such that the fuel from each of the fuel lines (15, 16) is injected at a different point in the premixing device (17, 21).

12. Combustion system according to Claim 11, **characterized in that** the premixing device (17, 21) has a main flow direction for the fuel/air mixture, and **in that** the fuel which is passed via the two fuel lines (15, 16) is injected at mutually opposite points (23, 24) transversely with respect to the main flow direction.

13. Combustion system according to one of claims 11 or 12, **characterized in that** the premixing device is a premixing burner (17).

14. Combustion system according to one of claims 11 or 12, **characterized in that** the premixing device is a mixing tube (21).

15. Combustion system according to Claim 14, **characterized in that** the mixing tube (21) has a swirl element (25) in its interior, and **in that** two opposite injection apparatuses (23, 24) which are directed into the mixing tube (21) transversely with respect to the tube axis, are arranged in the region of the swirl element (25).

16. Combustion system according to one of Claims 8 to 15, **characterized in that** the fluidics element (11) comprises a fuel inlet (12) and two fuel outlets (31, 32) which branch in a Y-shape from the fuel inlet (12) and are connected to the fuel lines (15, 16) and **in that** two mutually opposite control channels (27, 28) are provided, which run transversely with respect to the fuel inlet (12), open into the fuel inlet (12) in the region of the branch of the fuel outlets (31, 32) and, by applying increased pressure or reduced pressure, allow the fuel mass flow entering the fuel inlet (12) to be diverted from one fuel outlet to the other (31 or 32).

17. Combustion system according to Claim 16, **characterized in that** the two control channels (27, 28) are connected to one another in a closed circuit by means of a connecting tube (29) of predetermined length running outside the fluidics element (11).

## Revendications

1. Procédé pour la suppression active d'instabilités fluidiques dans un système de combustion (10, 20, 30) dans lequel du combustible liquide ou gazeux est prémélangé à de l'air de combustion et le mélange air-combustible est ensuite brûlé, dans lequel procédé le débit massique du combustible introduit est modulé selon une fonction temporelle sélectionnée, **caractérisé en ce que** la modulation s'effectue avec les moyens de la fluidique (11).

2. Procédé selon la revendication 1, **caractérisé en ce que** le combustible à l'intérieur du système de combustion (10, 20, 30) est guidé vers le prémélange dans deux conduites de combustible séparées (15, 16), et **en ce que** pour la modulation du combustible introduit, le débit massique de combustible est divisé avec les moyens de la fluidique (11) en alternance de manière différente dans les deux conduites de combustible (15, 16).

3. Procédé selon la revendication 2, **caractérisé en ce que** le débit massique de combustible est guidé en alternance par l'une des deux conduites de combustible (15, 16).

4. Procédé selon l'une quelconque des revendications 1 à 3, **caractérisé en ce que** la modulation s'effectue avec une fonction temporelle périodique de fréquence et d'amplitude données.

5. Procédé selon l'une quelconque des revendications 2 et 3, **caractérisé en ce que** le combustible est guidé par le biais des deux conduites de combustible (15, 16) vers un dispositif de prémélange unique (17, 21) et y est injecté vers différents endroits.

6. Procédé selon l'une quelconque des revendications 2 et 3, **caractérisé en ce que** le combustible est guidé par le biais des deux conduites de combustible (15, 16) vers des dispositifs de prémélange différents (18, 19) à l'intérieur du même système de combustion (20) et y est injecté.

7. Système de combustion (10, 20, 30) pour mettre en oeuvre le procédé selon l'une quelconque des revendications 1 à 6, lequel système de combustion (10, 20, 30) comprend un dispositif de prémélange (17, 18, 19, 21) pour le mélange du combustible avec l'air de combustion, au moins une conduite de combustible (15, 16) pour l'introduction du combustible dans le dispositif de prémélange (10, 20, 30) ainsi que des moyens pour la modulation du débit massique du combustible introduit, **caractérisé en ce que** les moyens de modulation comprennent un élément fluidique (11).

8. Système de combustion selon la revendication 7, **caractérisé en ce que** le combustible est introduit par le biais de deux conduites de combustible (15, 16), et **en ce que** l'élément fluidique (11) est conçu de telle sorte et est raccordé aux deux conduites de combustible (15, 16) de telle sorte que lors de la modulation, au moins une partie du débit massique de combustible introduit soit commuté en alternance à l'une des deux conduites de combustible (15, 16).

9. Système de combustion selon la revendication 8, **caractérisé en ce que** les deux conduites de combustible (15, 16) conduisent à différents dispositifs de prémélange (18, 19) à l'intérieur du système de combustion (20).

10. Système de combustion selon la revendication 9, **caractérisé en ce que** les dispositifs de prémélange sont des brûleurs à prémélange (18, 19).

11. Système de combustion selon la revendication 8, **caractérisé en ce que** les deux conduites de combustible (15, 16) conduisent au même dispositif de prémélange (17, 21) et **en ce que** le dispositif de prémélange (17, 21) est conçu de telle sorte que le combustible soit injecté depuis chacune des conduites de combustible (15, 16) à un autre endroit du dispositif de prémélange (17, 21).

12. Système de combustion selon la revendication 11, **caractérisé en ce que** le dispositif de prémélange (17, 21) présente une direction d'écoulement principale pour le mélange air-carburant et **en ce que** le combustible introduit par les deux conduites de combustible (15, 16) est injecté transversalement à la direction d'écoulement principale à des endroits opposés l'un à l'autre (23, 24).

13. Système de combustion selon l'une quelconque des revendications 11 et 12, **caractérisé en ce que** le dispositif de prémélange est un brûleur à prémélange (17).

14. Système de combustion selon l'une quelconque des revendications 11 et 12, **caractérisé en ce que** le dispositif de prémélange est un tube de mélange (21).

15. Système de combustion selon la revendication 14, **caractérisé en ce que** le tube de mélange (21) présente en son intérieur un élément de tourbillonnement (25), et **en ce que** dans la région de l'élément de tourbillonnement (25) sont disposés deux dispositifs d'injection (23, 24) opposés, orientés transversalement à l'axe du tube dans le tube de mélange (21).

16. Système de combustion selon l'une quelconque des revendications 8 à 15, **caractérisé en ce que** l'élément fluidique (11) comprend une entrée de combustible (12) et deux sorties de combustible (31, 32) s'écartant en forme de Y de l'entrée de combustible (12) et raccordées aux conduites de combustible (15, 16), et **en ce qu'**il est prévu deux conduits de commande (27, 28) opposés s'étendant transversalement à l'entrée de combustible (12), lesquels débouchent dans la région du branchement des sorties de combustible (31, 32) dans l'entrée de combustible (12) et permettent, par sollicitation avec une surpression ou une dépression, de dévier le débit massique de combustible entrant à travers l'entrée de combustible (12), d'une sortie de combustible à l'autre (31, respectivement 32).

17. Système de combustion selon la revendication 16, **caractérisé en ce que** les deux conduits de commande (27, 28) sont raccordés l'un à l'autre dans un circuit fermé par un tube de raccordement (29) de longueur prédéfinie s'étendant à l'extérieur de l'élément fluidique (11).
